# EUROPÄISCHE PATENTSCHRIFT

(11) **EP 0 980 315 B1**
(45) Veröffentlichungstag und Bekanntmachung des Hinweises auf die Patenterteilung: **07.08.2002**
(21) Anmeldenummer: 98933503.9
(22) Anmeldetag: 11.05.1998
(51) Int. Cl.: B41F 31/02, B41F 31/00

(54) **FARBWERK**
INKER UNIT
DISPOSITIF D'ENCRAGE

(30) Priorität: 09.05.1997 DE 19719560
(43) Veröffentlichungstag der Anmeldung: 23.02.2000
(73) Patentinhaber: Koenig & Bauer Aktiengesellschaft, 97080 Würzburg (DE)
(72) Erfinder: SCHNEIDER, Georg, D-97080 Würzburg (DE); KUTZNER, Willi, Albert, Peter, D-97074 Würzburg (DE); REDER, Wolfgang, Otto, D-97209 Veitshöchheim (DE)
(86) Internationale Anmeldenummer: DE9801309
(87) Internationale Veröffentlichungsnummer: WO9851500

(56) Entgegenhaltungen:
- DE-A- 19 535 266
- DE-B- 1 214 704
- US-A- 2 751 843

## Beschreibung

Die Erfindung betrifft ein Farbwerk für eine Druckeinheit einer Rollenrotationsdruckmaschine entsprechend dem Oberbegriff der Ansprüche 1, 2, 3, 6 oder 7.

Durch die GB-PS 18 907 und die DE 195 35 266 A1 sind ein kurzes Farbwerk für eine Rotationsdruckmaschine bekannt geworden. Zur Verbesserung des Druckfarbenauftrages auf einen Formzylinder sind folgende Maßnahmen vorgesehen:
- eine erste Farbauftragwalze hat einen kleineren Durchmesser als der Formzylinder,
- eine erste Farbübertragungswalze (Reiterwalze) ist an die erste Farbauftragwalze angestellt,
- die erste Farbübertragungswalze (Reiterwalze) steht mit einer weiteren Farbwerkwalze in Berührung,
- diese weitere Farbwerkwalze ist eine Farbwalze, die an eine zentrale Farbwalze - hier z. B. eine Reiterwalze - angestellt ist,
- wobei die weitere Farbwerkwalze, bezogen auf die Drehrichtung der zentralen Farbwalze vor der ersten Farbauftragwalze mit der zentralen Walze in Berührung steht.

Die DE 35 45 720 A1 zeigt ein Kurzfarbwerk mit einer Rasterwalze, mit dem bei nicht gerastertem Vollflächendruck eine gute Farbdeckung erreicht werden soll. Hierzu wird das gleiche Prinzip des Druckfarbenauftragens wie bei den o. g. Druckschriften GB-PS 18 907 und DE 195 35 266 A1 angewendet. Es werden nämlich zwei Farbauftragwalzen verwendet, die beide mit einer Rasterwalze in Berührung stehen. Nach der Druckfarbeabgabe durch die erste Farbauftragwalze an eine erste Walze wird ihr Restdruckfarbeauftrag entsprechend dem Farbspaltungsgesetz an eine Farbauftragwalze abgegeben. Diese gibt dann Druckfarbe an die erste Walze ab.

In der US 27 51 843 A wird ein Farbwerk mit zwei Farbauftragwalzen beschrieben, die einerseits mit einem Formzylinder in Berührung bringbar sind. Andererseits stehen sie mit einer zentralen Farbwalze in Berührung. Die Farbauftragwalzen sind in je zwei federkraftbelasteten Schwingen gelagert. Die Farbauftragwalzen sind deshalb auf Schwingen gelagert, damit ihre Lage besser an die Formzylinderkontur angepaßt werden kann.

Der Erfindung liegt die Aufgabe zugrunde, ein Farbwerk für eine Rotationsdruckmaschine zu schaffen.

Diese Aufgabe wird erfindungsgemäß durch die Merkmale der Ansprüche 1, 2, 3, 6 oder 7 gelöst.

Die mit der Erfindung erzielbaren Vorteile bestehen insbesondere darin:

Das Farbwerk kann in niedriger Bauhöhe und bei Anwendung von Kammerrakeln oder Rakeleinrichtungen direkt an einer zentralen Druckfarbe "verteilenden" Farbwalze auch in kurzer Baulänge realisiert werden.

Es können von der zentralen Farbwalze mehrere, z. B. zwei Farbwalzenzüge mit einer Mehrzahl von Farbwalzen eingerichtet werden, die je einen Druckfarbenauftrag auf einen gemeinsamen Formzylinder auftragen.

Durch die Anbringung der Mehrzahl der Farbwalzen in einer Mehrzahl von Schwingenpaaren ist es möglich, trotz beengter Raumverhältnisse (Dicht-an-Dicht-Anordnung) der aufeinander angeordneten Farbwerke und Druckwerke, die Mehrzahl von Farbwerken bequem und schnell einzustellen. Die Bedienperson kann ohne Verrenkungen bequem an jede Walze herankommen. In besonders vorteilhafter Weise kann jeder Farbwalzenzug für sich so verschwenkt werden, daß die Bedienperson praktisch sämtliche Farbwalzen des entsprechenden Farbwalzenzuges "vor ihrem Bauch" hat.

Es ist auch auf einfache Weise möglich, eine Vielzahl von unterschiedlichen Farbspaltungsmöglichkeiten zu schaffen, in dem die Berührungen der Farbwalzen miteinander bzw. mit der zentralen Farbwalze verändert werden.

Es können also bei kleinem Raumbedarf relativ viele Farbwalzen untergebracht werden. Durch das wahlweise Anschalten von Farbwalzen an die zentrale Farbwalze und in Berührung und Außerberührungbringen der Farbwalzen mit und voneinander, kann auch bei Kurzfarbwerken ohne Farbzoneneinstellung die auf den Formzylinder aufzutragende Farbschichtdicke wahlweise verändert werden.

Ausführungsbeispiele der Erfindung sind in der Zeichnung dargestellt und werden im folgenden näher beschrieben.
Es zeigen:
- Fig. 1: eine Seitenansicht auf eine schematische Darstellung eines erfindungsgemäßen Farbwerkes, welches an einen Formzylinder angestellt ist;
- Fig. 2: eine Darstellung analog Fig. 1, jedoch mit einem Farbwerk mit einer auf die Farbauftragwalze aufgesetzten Reiterwalze;
- Fig. 3: eine Darstellung von "Arbeitsstellung A" und "Servicestellung S";
- Fig. 4: ein weiteres Ausführungsbeispiel.

Ein Farbwerk 1, z. B. ein Kurzfarbwerk für eine Rotationsdruckmaschine, besteht im wesentlichen aus einer Farbauftrageinrichtung 3, die einen Farbauftrag an eine Farbaufnahmewalze 2 abgibt (im folgenden kurz "zentrale Walze 2" oder "Walze 2" genannt).

Mit der zentralen Walze 2 stehen ein oder mehrere Farbauftragwalzen 12; 13 in Berührung.

Die Farbauftrageinrichtung 3 kann z. B. aus einer an sich bekannten Kammerrakel 5 aber auch aus mehreren miteinander in Berührung stehenden Walzen bestehen, die ihren Farbauftrag z. B. von einem herkömmlichen Farbkasten oder einem Pump- oder einer Farbaufsprüheinrichtung usw. erhalten. Es können ein oder mehrere Farbwalzenzüge vorgesehen werden.

Ist die zentrale Walze 2 z. B. als Rasterwalze ausgebildet, so wird mit ihren Näpfchen bzw. Haschuren Druckfarbe transportiert.

Anstatt der Rasterwalze können aber auch Walzen 2 anderer Konstruktionen in Anwendung kommen. Sie können z. B. einen glatten Kunststoff-Mantel (z. B. Rilsan TM) oder einen anderen oleophilen, gummielastischen Mantel (z. B. bekannt aus DE 28 12 998 C2, Fig. 3) oder einen Keramik-Mantel (z. B. Fe₂O₃) oder einen Mantel aus Glas aufweisen. Der Keramik- oder Glasmantel kann auch gerastert sein oder auf andere Art hergestellte Oberflächenstruktur haben. Mit dem Mantel der Walze 2 steht zusätzlich zur Farbauftrageinrichtung und den Farbauftragwalzen 12; 13 mindestens noch eine Farbwalze 16; 17 mit oleophilem Mantel in Berührung. Diese kann als changierende Farbwalze ausgebildet sein. Mit der (den) Farbauftragwalze(n) 12; 13 und jeweils der Farbwalze 16; 17 steht eine erste Reiterwalze 29; 31 mit ihrem oleophilen Mantel in Berührung. Sie kann als changierende Walze ausgeführt sein. Auf die Farbauftragwalzen 12; 13 können je eine Reiterwalze 38; 39 mit oleophilem Mantel aufgesetzt sein. Sie sind jeweils an die Farbauftragwalzen 12; 13 an- und abstellbar. Die Farbwalzen 16; 17 sind an die Walze 2 an- und abstellbar. Es ist ausreichend, die Walzen 12; 13; 16; 17; 29; 31; 38; 39 mittels Friktion anzutreiben. Sie können aber auch auf andere Art angetrieben sein, z. B. durch elektr. Antriebe. Sie sind jeweils zu ihren benachbarten Walzen bzw. zusätzlich zur Walze 2 einstellbar (Breite des Farbübertragungsstreifens).

Die oberen Farbwerkwalzen 16, 29, 12 bilden einen ersten Farbwalzenzug 20. Die unteren Farbwerkwalzen 17, 31, 13 einen zweiten Farbwalzenzug 25. Diese beiden Farbwalzenzüge 20; 25 werden jeweils von der zentralen Walze 2 über die jeweils erste Farbwerkwalze 16 bzw. 17 und zusätzlich über jeweils die Farbauftragwalze 12 bzw. 13 mit Druckfarbe gespeist. Es ist jedoch auch möglich, eine oder beide Farbauftragwalzen 12; 13 außer Berührung mit der Walze 2 laufen zu lassen. In diesem Falle würde der Farbfluß wie folgt laufen:
a) Oberer (erster) Farbwalzenzug 20 von Walze 2 -> Farbwalze 16 -> Reiterwalze 29 -> Farbauftragwalze 12.
   und/oder
b) Unterer (zweiter) Farbwalzenzug 25 von Walze 2 -> Farbwalze 17 -> Reiterwalze 31 -> Farbauftragwalze 13.

Es könnte aber auch nur der obere Farbwalzenzug 20 zugeschaltet und der untere Farbwalzenzug 25 abgeschaltet sein. Hierzu müßte die Farbwalze 16 bzw. 17 außer Berührung mit der Walze 2 gebracht werden.

Weitere Möglichkeiten der Beeinflussung des Druckfarbenauftrages auf eine Druckform 30 eines Formzylinders 11 über die Farbauftragwalzen 12, 13:
c) eine der beiden Farbauftragwalzen (12 oder 13) wird außer Berührung von Formzylinder 11 und zentraler Walze 2 gebracht. Es bleiben folgende Walzen in Berührung:
   16 bzw. 17 mit der zentralen Walze 2 und der Reiterwalze 29 bzw. 31, die Reiterwalzen 29 bzw. 31 mit der ihr jeweils zugewandten Farbauftragwalze 12 bzw. 13;
d) wie c), jedoch wird die Reiterwalze 29 bzw. 31 außer Berührung mit den ihr benachbarten Walzen 16-12 bzw. 17-13 des Walzenzuges 17-31-13 bzw. 16-29-12 gebracht, dessen Farbauftragwalze nicht an den Formzylinder angestellt ist;
e) die ersten Farbwalzen 16, 17 sind an die zentrale walze 2, die Farbauftragwalzen 12, 13 an den Formzylinder 11 angestellt. Eine oder beide Reiterwalzen 29, 31 sind von den benachbarten Walzen 16-12 außer Berührung gebracht.

Die walzen 16-29-12, 38 des ersten Farbwalzenzuges 20 sind gemeinsam um die Rotationsachse 10 des Zylinders 2 schwenkbar angeordnet.

Die Walzen 17-31-13, 39 des zweiten Farbwalzenzuges 25 sind gemeinsam an die Rotationsachse 10 des Zylinders 2 schwenkbar angeordnet.

Die Walze(n) beider Farbwalzenzüge 20; 25 werden so weit um die Rotationsachse 10 aus ihrer Arbeitsstellung (A) vom Formzylinder 11 weggeschwenkt, daß sie aus einer annähernd horizontalen Lage (siehe Fig. 1) in eine nahezu vertikale Lage (S), in eine Servicestellung S (Fig. 3) kommen. Sie sind unabhängig voneinander und sinnvollerweise nacheinander bewegbar. Vor Einleitung jeweils des Schwenkvorganges ist die Farbauftrageinrichtung 3 aus dem Farbwerk 1 entfernt worden. Dadurch wird Platz geschaffen für den zeitweiligen Zugriff auf die Walzen 16, 29, 12, (38) des ersten Walzenzuges 20 oder die Walzen 17, 31, 13, (39) des zweiten Walzenzuges 25.
Hierdurch ist es also möglich, die Walzen jeweils eines Walzenzuges 20, 25 in eine Position S (Service-Position) zu bringen, in der es möglich ist, die Lage der Walzen zueinander und zur zentralen Walze 2 einzujustieren. Nach dem Einjustieren werden sie zurück in eine Arbeitsposition A geschwenkt und arretiert. In ihr Liegt mindestens eine Farbauftragwalze 12, 13 mit gewünschter Walzenstreifenbreite am Formzylinder 11 an. Durch die eben beschriebenen Maßnahmen ist es möglich, ein Farbwerk 1 mit geringer Bauhöhe und bei Anwendung von Kammerrakeln ein Farbwerk 1 zusätzlich auch mit geringer Bautiefe zu realisieren.

Die walzen 16, 29, 12 (+38) des ersten Walzenzuges 20 sind in zwei voneinander beabstandeten inneren Schwingen 8 rotierbar und justierbar gelagert. Die beiden Schwingen 8 sind axial beabstandet voneinander und miteinander verdrehfest verbunden angeordnet. Sie sind um die Rotationsachse 10 der Walze 2 gemeinsam so schwenkbar angeordnet, daß die Walzen 16, 29, 12 (+38) in die oben beschriebene "Service-Position S" gelangen können. Im beschriebenen Ausführungsbeispiel sind die beiden Schwingen 8 schwenkbar auf je einer Buchse gelagert, die wiederum ihrerseits in Bohrungen der Seitengestelle 55 gelagert sind. Die Schwingen 8 sind seitengestellfest in den Arbeits- und Service-Positionen arretierbar.

Die Walzen 17, 31, 13 (falls vorhanden auch eine Reiterwalze 39 auf der Farbauftragwalze 13) des zweiten Walzenzuges 25 sind in zwei voneinander axial beabstandeten und miteinander verdrehfest verbundenen äußeren Schwingen 9 rotierbar gelagert. "Äußere" bedeutet, daß die äußeren Schwingen 9 seitengestellnah sind. "Innere Schwingen 8" bedeutet, daß sie zwischen den beiden äußeren Schwingen 9 schwenkbar in die Rotationsachse 10 sind.

Die o. g. Buchsen (nicht dargestellt) sind konzentrisch zur Rotationsachse 10 und Bohrungen der Seitengestelle 55 angeordnet. In diesen Bohrungen sind die beiden Walzenzapfen 4 der zentralen oleophilen Walze 2 drehbar gelagert. über einen der beiden Walzenzapfen 4 erfolgt der Antrieb der Walze 2 (z. B. Getriebe, elektromotorischer Direktantrieb usw.).

Die Schwenkbewegungen beider Schwingenpaare 8; 9 können manuell, aber natürlich auch mittels anderer Antriebe, wie z. B. Getriebe (Räder-, Koppel-, Zugmittelgetriebe usw.) oder auch anderer Arten des Antriebes erfolgen.

In der "Arbeitsposition A" der beiden Schwingenpaare 8; 9 sind mindestens eine der Farbauftragwalzen 12, 13 an den Formzylinder 11 angestellt.

In der "Serviceposition S" sind entweder das innere Schwingenpaar 8 mit ihrem sämtlichen Walzen 16, 29, 12, (38) oder das äußere Schwingenpaar 9 mit ihren sämtlichen Walzen 17, 31, 13, (39) um die Rotationsachse 10, z. B. um 50° vom Zylinder 11 weggeschwenkt. In dieser "Servicestellung S" sind dann sämtliche Walzen des weggeschwenkten Schwingenpaares 8 oder 9 für eine Bedienperson praktisch frei zugänglich. D. h. die Walzen können ohne Behinderung aus dem Farbwerk entfernt oder neu eingebaut und zueinander justiert werden. Anschließend wird das Schwingenpaar 8; 9 wieder in seine "Arbeitsstellung" zurückgeschwenkt und seitengestellfest arretiert. Es ist ein Schwenkwinkel größer 30° (z. B. 45° bis 180°) möglich.

Der Durchmesser der zentralen Walze 2 kann gleich, größer oder kleiner als der Durchmesser der Walzen 12, 16, 29 bzw. 3, 17, 31 sein. Er entspricht einem nicht ganzzahligen Vielfachen der vorgenannten Walzen. Die vorgenannten Walzen können alle voneinander verschiedene Durchmesser aufweisen.

Die jeweils beiden Walzenzapfen 18; 33; 21 der Walzen 12, 29, 16 (und evtl. zusätzlicher Walzen) sind in Richtung Mantel der Walze 2 ausgerichteter Führungen 23; 6; 26 gegen Druckfedern 28 verstell- und justierbar angeordnet. Die Führungen 23; 6; 26 sind jeweils in beiden Schwingen 8 vorgesehen.

Die jeweils beiden Walzenzapfen 19; 34; 22 der Walzen 13, 31, 17 (und evtl. zusätzlicher Walzen) sind in Richtung Mantel der Walze 2 ausgerichteter Führungen 24; 7; 27 verstell- und justierbar angeordnet. Die Führungen 24; 7; 27 sind jeweils in beiden Schwingen 9 vorgesehen.

Je nachdem, ob im Naß- oder Trockenoffsetverfahren gedruckt werden soll, kann ein nichtdargestelltes Feuchtwerk vorgesehen sein oder nicht.

Bei einer weiteren Ausführungsvariante steht mit jeder Farbauftragswalze 12; 13 zusätzlich noch eine auf die Farbauftragswalze 12; 13 wirkende Reiterwalze 38; 39 in Berührung (Fig. 2). Die Walzenzapfen 41; 42 der Reiterwalze 38; 39 sind in den Enden jeweils eines Paares von Haltearmen 43 bzw. 44 an den Schwingen 8; 9 drehbar befestigt. Die Walze 38; 39 wird jeweils mittels einer Zug- oder Druckfeder 28 an die Mantelfläche der Farbauftragswalze 12; 13 gezogen bzw. gedrückt. Die Reiterwalzen 38; 39 haben eine z. B. harte oleophile Oberfläche (Kunststoff oder Metall) und können auch changierend ausgeführt sein.

Wie schon oben ausgeführt, ist die mit der Reiterwalze 29; 31 in Berührung stehende Farbwalze 16; 17 an die Walze 2 an- und abstellbar angeordnet (Fig. 2). Hierzu sind die Walzenzapfen 21; 22 der Farbwalzen 16; 17 und die Walzenzapfen 33; 34 der Reiterwalzen 29; 31 jeweils in schwenkbaren Laschenpaaren 48; 49; 45; 50 aus Grobblech festgehalten. Die Walzenzapfen 33; 34 sind in den äußeren Enden der Laschenpaare 45; 50 festgehalten. Die anderen Enden der Laschenpaare 45; 50 sind schwenkbar und justierbar an den Schwingen 8 bzw. 9 gelagert.

Die Enden der Laschenpaare 48; 49 und die Enden der Laschenpaare 45; 50 sind auf den Walzenzapfen 33; 34 der Reiterwalze 29; 31 drehbar gelagert.

Die Laschenpaare 45; 50 sind jeweils mittels Justierschrauben 53; 54 zu den Schwenkarmen 51, 52 feineinstellbar angeordnet. Die Farbwalzen 16; 17 werden mittels Federn 28 - z. B. Druckfedern - an die Reiterwalze 29 bzw. 31 gedrückt. Die Reiterwalzen 29; 31 werden mittels Federn 32 gegen die Mantelflächen der Walzen 16 und 12 bzw. 17 und 13 gedrückt. Die reiterwalzenfernen Enden der Paare von Laschen 48; 49 sind mit je einem Gabelkopf eines Arbeitszylinders 56; 57 gelenkig verbunden.
Die Gegenlager der Arbeitszylinder 56; 57 sind jeweils an einer Schmalseite der Schwingen 8 bzw. 9 befestigt.

Durch Betätigen der Arbeitszylinder 56, 57 werden die Farbwalzen 16 bzw. 17 von der zentralen Walze 2 außer Berührung gebracht. Sie bleiben jedoch mit den Reiterwalzen 29, 31 und diese wiederum mit den Farbauftragswalzen 12, 13 in Berührung. Die Farbauftragswalze 12 steht sowohl mit der zentralen Walze 2 als auch der Reiterwalze 38; 39 und dem Formzylinder 11 in Berührung (Fig. 2).

Es ist aber auch möglich, die Reiterwalzen 38, 39 anund abstellbar an die ihnen zugeordneten Farbauftragswalzen 12, 13 zu machen.

Die beiden Farbwalzenzüge 20 und 25 können aber auch mehr als zwei mit dem Mantel der zentralen Walze 2 in direkte Berührung bringbare oleophile Walzen 16, 12 bzw. 17, 13 aufweisen und es können auch mehr als zwei Reiterwalzen 29, 31 pro Walzenzug vorgesehen sein.

Für beide Ausführungsbeispiele gilt:
Jeweils zwischen jeder Farbauftragwalze 12; 13 und der Farbwalze 16; 17 ist verschwenkbar am Träger 8; 9 zumindest eine Reiterwalze 29; 31, z. B. mit harter oleophiler Oberfläche, z. B. aus Kunststoff, "Rilsan" angeordnet. Sie wird jeweils gegen die Kraft einer sich an den Schwingen 8; 9 abstützenden Feder 32 an die Mäntel von Farbauftragswalze 12 bzw. 13 und der Farbwalze 16 bzw. 17 (Fig. 2) gedrückt. Dabei sind die Achszapfen 33; 34 der Reiterwalzen 29; 31 jeweils an ersten Enden von schwenkbar gelagerten Schwenkarmen 36; 37 gelagert. Die zweiten Enden der Schwenkarme 51 sind an den Schwingen 8; 9 angelenkt. Sämtliche oder einzelne Walzen beider Farbwalzenzüge 20; 25 können changierend, d. h. als Verreibwalze ausgeführt sein.

Beide Paare von Schwingen 8; 9 sind mittels schematisch dargestellter Antriebe 46; 47 um die Rotationsachse 10 schwenkbar gelagert. Die Antriebe 46; 47 stützen ihr Gegenlager an den beiden Seitengestellen 55 des Farbwerkes 1 ab. Außer doppeltwirkenden langhubigen Arbeitszylindern könnten auch Getriebemotoren angewendet werden.

In diesem Falle wären die untereinander verbindungssteif miteinander verbundenen inneren Schwingen 8 bzw. äußeren Schwingen 9 mit je einer Nabe mit Bohrung ausgerüstet. Die beiden Naben der äußeren Schwingen 9 sind in Bohrungen der Seitengestelle 55 drehbar gelagert. Die beiden Naben der inneren Schwingen 8 sind in den beiden Bohrungen der Naben der äußeren Schwingen 9 gelagert. Jeweils eine der Naben der inneren und äußeren Schwingen 8; 9 ist mit einer Außenverzahnung versehen. Diese steht jeweils über oder ohne Zugmittel mit der Verzahnung eines Antriebsmotors in Verbindung.

Die Walzenzapfen 4 der Walze 2 sind in den Bohrungen der Naben der inneren Schwingen 8 drehbar und antreibbar gelagert.

Beim in Fig. 4 dargestellten Ausführungsbeispiel sind die drei Walzen 16, 29, 12 "in Reihe" geschaltet auf dem Schwingenpaar 8; 9 angeordnet. Es entsteht ein "Reihen-Farbfluß" F, d. h. Walze 16 steht in Berührung mit Walze 2. Farbauftragwalze 12 steht in Berührung mit Formzylinder 11. Mit den Walzen 16 und 12 steht die Reiterwalze 29 in Berührung. Von der Walze 2 ergibt sich ein "In-Reihe"-Farbfluß F von der Walze 2 auf die Walze 16 -> über die Reiterwalze 29 -> über die Farbauftragwalze 12 auf die Form des Formzylinders 11.

Auf die zweite Farbauftragwalze 13 wird über den Farbflup-Bypass (G) Druckfarbe von der zentralen Walze 2 gebracht. Hierzu steht eine Walze 59 mit oleophilem Mantel mit dem Mantel der zentralen Walze 2 und mit einem oleophilen Mantel einer Reiterwalze 58 in Berührung. Die in diesem Ausführungsbeispiel genannten Walzen werden genauso untereinander an- und abgestellt, wie im ersten Ausführungsbeispiel beschrieben. Das gleiche gilt für die Verschwenkbarkeit der Schwingenpaare 8; 9.

## Patentansprüche

1. Farbwerk in einer Rotationsdruckmaschine mit Farbauftragwalzen (12; 13) und einem Formzylinder (11), wobei von einer zentralen, farbführenden Walze (2) mindestens zwei unmittelbar benachbarte Farbauftragwalzen (12; 13) direkt von der zentralen Walze (2) eingefärbt werden, **dadurch gekennzeichnet, daß** die Farbauftragwalzen (12; 13) zusätzlich mittels eines Farbwalzenzuges (20; 25) von der zentralen Walze (2) ausgehend ein zweites Mal indirekt eingefärbt werden.

2. Farbwerk einer Rotationsdruckmaschine, bei dem einer in Produktionsrichtung rotierenden zentralen Walze (2) fortlaufend Druckfarbe zugeführt wird und sie diese an unmittelbar benachbarte erste (12) und zweite Farbauftragwalzen (13) abgibt, **dadurch gekennzeichnet, daß**
a) zusätzlich zu einem direkten Farbauftrag der zentralen Walze (2) ein erster vom Farbauftrag der zentralen Walze (2) gespeister Farbfluß-Bypass (D) in Produktions-Rotationsrichtung der zentralen Walze (2) gesehen, auf die erste Farbauftragwalze (12) vorgesehen ist,
daß
b) zusätzlich zu einem direkten Farbauftrag der zentralen Walze (2) ein zweiter, vom Farbauftrag der zentralen Walze (2) gespeister Farbfluß-Bypass (E) entgegen Produktions-Rotationsrichtung der zentralen Walze (2) gesehen, auf die zweite Farbauftragwalze (13) vorgesehen ist.

3. Farbwerk einer Rotationsdruckmaschine, bei dem einer in Produktionsrichtung rotierenden zentralen Walze (2) fortlaufend Druckfarbe zugeführt wird und sie diese an unmittelbar benachbarte erste (12) und zweite Farbauftragwalzen (13) abgibt, **dadurch gekennzeichnet, daß**
a) ein erster vom Farbauftrag der zentralen Walze (2) gespeister "in-Reihe"-Farbfluß (F) in Produktions-Rotationsrichtung der zentralen Walze (2) gesehen, auf die erste Farbauftragwalze (12) vorgesehen ist,
daß
b) zusätzlich zu einem direkten Farbauftrag der zentralen Walze (2) ein zweiter, vom Farbauftrag der zentralen Walze (2) gespeister Farbfluß-Bypass (G) in Produktions-Rotationsrichtung der zentralen Walze (2) gesehen, auf die zweite Farbauftragwalze (13) vorgesehen ist.

4. Farbwerk nach den Ansprüchen 2 und 3, **dadurch gekennzeichnet, daß** wahlweise jeder der Farbflüsse (D; E; F; G) zu- und abschaltbar angeordnet ist.

5. Farbwerk nach den Ansprüchen 2 bis 4, **dadurch gekennzeichnet, daß** die Farbflüsse (D; E; F; G) wahlweise unterbrechbar angeordnet sind.

6. Farbwerk für eine Rotationsdruckmaschine, mit einer Farbzufuhr (3) an eine zentrale Walze (2), die mit einer ersten Farbauftragwalze (12) und diese mit einem Formzylinder (11) in Berührung steht, **dadurch gekennzeichnet, daß** die erste Farbauftragwalze (12) in einem Winkel zwischen 45° und 180° um die Rotationsachse (10) der zentralen Walze (2) aus einer Arbeitsposition (A), in der sie den Formzylinder (11) berührt, in eine Serviceposition (S) in Opposition zum Formzylinder (11) schwenkbar angeordnet ist, daß die Farbauftragwalze (12; 13) in einem Schwingenpaar (8; 9) drehbar gelagert ist, daß in dem Schwingenpaar (8; 9) zusätzliche, mit der Farbauftragwalze und der zentralen Walze (2) zusammenwirkende Walzen in Form von Farbwalzen (16 bzw. 17) und/oder Reiterwalzen (29 bzw. 31) rotierbar angeordnet sind.

7. Farbwerk in einer Rotationsdruckmaschine mit Farbauftragwalzen (12; 13), einer zentralen Walze (2) und einem Formzylinder (11), wobei mindestens zwei Farbauftragwalzen (12; 13) die zentrale Walze (2) und den Formzylinder (11) berühren und wobei zusätzlich ein die erste Farbauftragwalze (12) und die zentrale Walze (2) verbindender Farbwalzenzug (20) angeordnet ist, **dadurch gekennzeichnet, daß** zusätzlich ein die zweite Farbauftragwalze (13) und die zentrale Walze (2) verbindender Farbwalzenzug (25) angeordnet ist.

8. Farbwerk nach Anspruch 6, **dadurch gekennzeichnet, daß** eine zweite Auftragwalze (13) vorgesehen ist, daß sie um die Rotationsachse (10) aus einer Arbeitsposition (A) in der sie den Formzylinder (11) berührt, in einer Serviceposition (S) in Opposition zum Formzylinder (11) schwenkbar angeordnet ist.

9. Farbwerk nach den Ansprüchen 7 oder 8, **dadurch gekennzeichnet, daß** beide Farbauftragwalzen (12; 13) unabhängig voneinander schwenkbar sind.

10. Farbwerk nach Anspruch 7, **dadurch gekennzeichnet, daß** die Farbauftragwalze (12) in einem Schwingenpaar (8) drehbar gelagert ist, daß das Schwingenpaar (8; 9) um die Rotationsachse (10) der zentralen Walze (2) schwenkbar angeordnet ist.

11. Farbwerk nach Anspruch 11, **dadurch gekennzeichnet, daß** in dem Schwingenpaar (8; 9) zusätzliche Walzen in Form von Farbwalzen (16 bzw. 17) und/oder Reiterwalzen (29 bzw. 31) rotierbar angeordnet sind.

12. Farbwerk nach Anspruch 7 oder 12, **dadurch gekennzeichnet, daß** die Farbwalzen (16 bzw. 17) an die zentrale Walze (2) wahlweise an- und abstellbar angeordnet sind.

13. Farbwerk nach Anspruch 7 oder 12, **dadurch gekennzeichnet, daß** die Reiterwalzen (29 bzw. 31) in Rollberührung mit der ihnen benachbarten Farbwalze (16 bzw. 17) und der Farbauftragwalze (12 bzw. 13) bringbar angeordnet sind.

14. Farbwerk nach Anspruch 7 oder 12, **dadurch gekennzeichnet, daß** die Reiterwalze (29 bzw. 31) an die Farbwalze (16 bzw. 17) an- und abstellbar und außer Berührung mit der Farbauftragwalze (16 bzw. 17) bringbar ist.

15. Farbwerk nach Anspruch 7 oder 12, **dadurch gekennzeichnet, daß** die Reiterwalze (29 bzw. 31) an die Farbauftragwalze (12 bzw. 13) an- und abstellbar und außer Berührung mit der Farbwalze (16 bzw. 17) bringbar ist.

16. Farbwerk nach den Ansprüchen 1, 2, 3, 6, 7 oder 8, **dadurch gekennzeichnet, daß** die Farbauftrageinrichtung (3) eine Kammerrakel oder ein Farbkasten mit Farbzonen oder eine Farbsprüheinrichtung oder ein Farbpumpfarbwerk ist.

17. Farbwerk nach den Ansprüchen 1, 2, 3, 6, 7, oder 8, **dadurch gekennzeichnet, daß** die zentrale Walze (2) eine Rasterwalze oder eine Walze mit Kunststoffmantel oder gummielastischem Mantel oder Keramikmantel oder Glasmantel ist.

## Claims

1. Inking unit in a rotary printing machine having ink applicator rollers (12; 13) and a plate cylinder (11), at least two immediately adjacent ink applicator rollers (12; 13) being inked directly from the central roller (2) by a central, ink-carrying roller (2), **characterized in that** the ink applicator rollers (12; 13) are additionally inked indirectly a second time by means of an inking roller train (20; 25) starting from the central roller (2).

2. Inking unit of a rotary printing machine, in which printing ink is supplied continuously to a central roller (2) rotating in the production direction, and the latter discharges the said ink to immediately adjacent first (12) and second ink applicator rollers (13), **characterized in that**
a) in addition to a direct ink application from the central roller (2), a first ink flow bypass (D) is provided, fed by the ink application from the central roller (2), as seen in the production rotation direction of the central roller (2), onto the first ink applicator roller (12),
**in that**
b) in addition to a direct ink application from the central roller (2), a second ink flow bypass (E) is provided, fed by the ink application from the central roller (2), as seen counter to the production rotation direction of the central roller (2), onto the second ink applicator roller (13).

3. Inking unit of a rotary printing machine, in which printing ink is supplied continuously to a central roller (2) rotating in the production direction, and the latter discharges the said ink to immediately adjacent first (12) and second ink applicator rollers (13), **characterized in that**
a) a first "series" ink flow (F) is provided, fed from the ink application from the central roller (2), as seen in the production rotation direction of the central roller (2), onto the first ink applicator roller (12),
**in that**
b) in addition to a direct ink application from the central roller (2), a second ink flow bypass (G) is provided, fed by the ink application from the central roller (2), as seen in the production rotation direction of the central roller (2), onto the second ink applicator roller (13).

4. Inking unit according to Claims 2 and 3, **characterized in that** each of the ink flows (D; E; F; G) is arranged such that it can be connected and disconnected as desired.

5. Inking unit according to Claims 2 to 4, **characterized in that** the ink flows (D; E; F; G) are arranged such that they can be interrupted as desired.

6. Inking unit for a rotary printing machine, having an ink feed (3) to a central roller (2), which is in contact with a first ink applicator roller (12) and the latter is in contact with a plate cylinder (11), **characterized in that** the first ink applicator roller (12) is arranged such that it can be pivoted in an angle between 45° and 180° about the axis of rotation (10) of the central roller (2), from an operating position (A), in which it touches the plate cylinder (11), into a service position (S) opposite the plate cylinder (11), **in that** the ink applicator roller (12; 13) is rotatably mounted in a pair of swinging arms (8; 9), and **in that** in the pair of swinging arms (8; 9) additional rollers interacting with the ink applicator roller and the central roller (2), in the form of inking rollers (16 and 17) and/or rider rollers (29 and 31), are rotatably arranged.

7. Inking unit in a rotary printing machine having ink applicator rollers (12; 13), a central roller (2) and a plate cylinder (11), at least two ink applicator rollers (12; 13) touching the central roller (2) and the plate cylinder (11) and, in addition, an ink roller train (20) connecting the first ink applicator roller (12) and the central roller (2) being provided, **characterized in that**, in addition, an inking roller train (25) connecting the second ink applicator roller (13) and the central roller (2) is provided.

8. Inking unit according to Claim 6, **characterized in that** a second applicator roller (13) is provided, and **in that** it is arranged such that it can be pivoted about the axis of rotation (10) from an operating position (A), in which it touches the plate cylinder (11), into a service position (S) opposite the plate cylinder (11).

9. Inking unit according to Claim 7 or 8, **characterized in that** the two ink applicator rollers (12; 13) can be pivoted independently of each other.

10. Inking unit according to Claim 7, **characterized in that** the ink applicator roller (12) is rotatably mounted in a pair of swinging arms (8), and **in that** the pair of swinging arms (8; 9) is arranged such that it can be pivoted about the axis of rotation (10) of the central roller (2).

11. Inking unit according to Claim 10, **characterized in that** additional rollers in the form of inking rollers (16 or 17) and/or rider rollers (29 or 31) are rotatably arranged in the pair of swinging arms (8; 9).

12. Inking unit according to Claim 7 or 11, **characterized in that** the inking rollers (16 or 17) are arranged such that they can be set on and off the central roller (2) as desired.

13. Inking unit according to Claim 7 or 11, **characterized in that** the rider rollers (29 or 31) are arranged such that they can be brought into rolling contact with the inking roller (16 or 17) adjacent to them and the ink applicator roller (12 or 13).

14. Inking unit according to Claim 7 or 11, **characterized in that** the rider roller (29 or 31) can be set on and off the inking roller (16 or 17) and can be brought out of contact with the ink applicator roller (16 or 17).

15. Inking unit according to Claim 7 or 11, **characterized in that** the rider roller (29 or 31) can be set on and off the ink applicator roller (12 or 13) and can be brought out of contact with the inking roller (16 or 17).

16. Inking unit according to Claims 1, 2, 3, 6, 7 or 8, **characterized in that** the ink applicator device (3) is a chamber-type doctor or an ink fountain with inking zones or an ink spraying device or an ink-pump inking unit.

17. Inking unit according to Claims 1, 2, 3, 6, 7 or 8, **characterized in that** the central roller (2) is an engraved roller or a roller with a plastic cover or resilient cover or ceramic cover or glass cover.

## Revendications

1. Dispositif d'encrage dans une machine à imprimer rotative équipée de rouleaux toucheurs d'encrage (12; 13) et d'un cylindre porte-cliché (11), où au moins deux rouleaux toucheurs d'encrage (12; 13), directement voisins, sont directement encrés par le rouleau central (2), depuis un rouleau central (2) assurant le guidage de l'encre, **caractérisé en ce que** les rouleaux toucheurs d'encrage (12; 13) sont en plus encrés de façon indirecte une deuxième fois, en partant du rouleau central (2), au moyen d'un train de rouleaux encreurs (20, 25).

2. Dispositif d'encrage d'une machine à imprimer rotative, pour lequel de l'encre d'impression est amenée de façon continue à un rouleau central (2) tournant dans le sens de la production et il fournit celle-ci à des premier (12) et deuxième (13) rouleaux encreurs, directement voisins, **caractérisé en ce que**
a) en plus d'un encrage direct du rouleau central (2), une première dérivation de flux d'encre (D), alimentée par l'encrage du rouleau central (2), est prévue sur le premier rouleau toucheur d'encrage (12), en observant dans la direction de rotation de production du rouleau central (2),
**en ce que**,
b) en plus d'un encrage direct du rouleau central (2), une deuxième dérivation de flux d'encre (E), alimentée par l'encrage du rouleau central (2), est prévue sur le deuxième rouleau toucheur d'encrage (13), en observant dans le sens de rotation inverse de celui de la production du rouleau central (2),

3. Dispositif d'encrage d'une machine à imprimer rotative, pour lequel de l'encre d'impression est amenée de façon continue à un rouleau central (2) tournant dans le sens de la production, et ce rouleau fournissant cette encre à des premier (12) et deuxième (13) rouleaux encreurs, directement voisins, **caractérisé en ce que**
a) un premier flux d'encre "en série" (F) alimenté par l'encrage du rouleau central (2) est prévu sur le premier rouleau toucheur d'encrage (12), en observant dans le sens de rotation de production du rouleau central (2),
**en ce que**
b) en plus de l'encrage direct du rouleau central (2) est prévue une deuxième dérivation de flux d'encrage (G) alimentée par l'encrage du rouleau central (2), sur le deuxième rouleau toucheur d'encrage (13), en observant dans le sens de rotation de production du rouleau central (2).

4. Dispositif d'encrage selon les revendications 2 et 3, **caractérisé en ce que**, à volonté, chacun des flux d'encre (D; E; F; G) est disposé de façon à pouvoir être raccordé et coupé par commutation.

5. Dispositif d'encrage selon les revendications 2 à 4, **caractérisé en ce que** les flux d'encre (D; E; F; G) sont disposés de façon à pouvoir être interrompus à volonté.

6. Dispositif d'encrage pour une machine à imprimer rotative, avec une alimentation en encre (3) sur un rouleau central (2) qui est mis en contact avec un premier rouleau toucheur d'encrage (12) et met en contact celui-ci avec un cylindre porte-cliché (11), **caractérisé en ce que** le premier rouleau toucheur d'encrage (12) est disposé de façon à pouvoir pivoter sous un angle compris entre 45° et 180° autour de l'axe de rotation (10) du rouleau central (2), depuis une position de travail (A) à laquelle il est en contact avec le cylindre porte-cliché (11), en une position de service (S) en opposition par rapport au cylindre porte-cliché (11), **en ce que** le rouleau toucheur d'encrage (12; 13) est monté à rotation dans une paire de balanciers (8; 9), **en ce que**, dans la paire de balanciers (8; 9), sont disposés de façon à pouvoir tourner des rouleaux supplémentaires, coopérant avec le rouleau encreur et le rouleau central (2), rouleaux ayant la forme de rouleaux encreurs (16 ou 17) et/ou de rouleaux chargeurs (29 ou 31).

7. Dispositif d'encrage dans une machine à imprimer rotative avec des rouleaux toucheurs d'encrage (12; 13), un rouleau central (2) et un cylindre porte-cliché (11), au moins deux rouleaux toucheurs d'encrage (12; 13) étant en contact avec le rouleau central (2) et le cylindre porte-cliché (11) et où, en plus, un train de rouleaux encreurs (20), reliant le premier rouleau toucheur d'encrage (12) et le rouleau central (2), est disposé, **caractérisé en ce qu'**en plus est disposé un train de rouleaux encreurs (25) reliant le deuxième rouleau toucheur d'encrage (13) et le rouleau central (2).

8. Dispositif d'encrage selon la revendication 6, **caractérisé en ce qu'**un deuxième rouleau toucheur d'encrage (13) est prévu, **en ce qu'**il est disposé de façon à pouvoir pivoter autour de l'axe de rotation (10), depuis une position de travail (A), à laquelle il est en contact avec le cylindre porte-cliché (11), en une position de service (S), en opposition du cylindre porte-cliché (11).

9. Dispositif d'encrage selon les revendications 7 ou 8, **caractérisé en ce que** les deux rouleaux toucheurs d'encrage (12; 13) sont susceptibles de pivoter indépendamment l'un de l'autre.

10. Dispositif d'encrage selon la revendication 7, **caractérisé en ce que** le rouleau toucheur d'encrage (12) est monté de façon à pouvoir tourner dans une paire de balanciers (8), **en ce que** la paire de balanciers (8; 9) est disposée de façon à pouvoir tourner autour de l'axe de rotation (10) du rouleau central (2).

11. Dispositif d'encrage selon la revendication 11, **caractérisé en ce que**, dans la paire de balanciers (8; 9), sont disposés de façon à pouvoir tourner des rouleaux supplémentaires ayant la forme de rouleaux encreurs (16 ou 17) et/ou de rouleaux chargeurs (29 ou 31).

12. Dispositif d'encrage selon la revendication 7 ou 12, **caractérisé en ce que** les rouleaux encreurs (16 ou 17) sont disposés de façon à pouvoir à volonté être plaqués et dégagés du rouleau central (2).

13. Dispositif d'encrage selon la revendication 7 ou 12, **caractérisé en ce que** les rouleaux chargeurs (29 ou 31) sont disposés de façon à pouvoir être mis en contact de roulement avec le rouleau encreur (16 ou 17) et le rouleau toucheur d'encrage (12 ou 13) voisin d'eux.

14. Dispositif d'encrage selon la revendication 7 ou 12, **caractérisé en ce que** le rouleau chargeur (29 ou 31) est susceptible d'être appliqué et dégagé du rouleau encreur (16 ou 17) et d'être mis hors de contact avec le rouleau encreur (16 ou 17).

15. Dispositif d'encrage selon la revendication 7 ou 12, **caractérisé en ce que** le rouleau chargeur (29 ou 31) peut être appliqué et dégagé du rouleau toucheur d'encrage (12 ou 13) et être mis hors de contact vis-à-vis du rouleau encreur (16 ou 17).

16. Dispositif d'encrage selon les revendications 1, 2, 3, 6, 7 ou 8, **caractérisé en ce que** le dispositif d'encrage (3) est une râcle à chambre ou un encrier muni de zones d'encrage et/ou un dispositif de pulvérisation d'encre ou un dispositif de pompage d'encre.

17. Dispositif d'encrage selon les revendications 1, 2, 3, 6, 7 ou 8, **caractérisé en ce que** le rouleau central (2) est un rouleau tramé ou bien un rouleau ayant une enveloppe en matière synthétique ou bien une enveloppe en matière ayant l'élasticité du caoutchouc, ou bien une enveloppe en céramique, ou une enveloppe en verre.
